# EUROPÄISCHE PATENTSCHRIFT

(11) **EP 1 502 979 B1**
(45) Veröffentlichungstag und Bekanntmachung des Hinweises auf die Patenterteilung: **05.03.2008**
(21) Anmeldenummer: 03017041.9
(22) Anmeldetag: 28.07.2003
(51) Int. Cl.: D03D 51/34

(54) **Verfahren zur Schlussfadenüberwachung in einer Webmaschine**
Method to control the weft transfer in a loom
Procédure de contrôle de fil de trame dans un métier à tisser

(43) Veröffentlichungstag der Anmeldung: 02.02.2005
(73) Patentinhaber: Gebrüder Loepfe AG, CH-8620 Wetzikon (CH)
(72) Erfinder: Weidmann, Erich, 8623 Wetzikon (CH); Schümperli, Walter, 8623 Wetzikon (CH)
(74) Vertreter: Blum, Rudolf Emil

(56) Entgegenhaltungen:
- US-A- 4 188 981
- US-A- 5 083 584
- PATENT ABSTRACTS OF JAPAN vol. 1996, no. 03, 29. März 1996 (1996-03-29) & JP 07 300748 A (TSUDAKOMA CORP), 14. November 1995 (1995-11-14)
- PATENT ABSTRACTS OF JAPAN vol. 017, no. 243 (C-1058), 17. Mai 1993 (1993-05-17) & JP 04 370249 A (TSUDAKOMA CORP), 22. Dezember 1992 (1992-12-22)

## Beschreibung

Die Erfindung betrifft ein Verfahren zur Schussfadenüberwachung in einer Webmaschine gemäss Oberbegriff von Anspruch 1.

Es sind verschiedene Systeme bekannt, die eine Überwachung des Schussfadens in einer Webmaschine erlauben. Insbesondere kann der Schussfaden mit optischen Mitteln überwacht werden, wie dies z.B. in DE-U-91 02 313 offenbart wird. Dort wird am Blatt einer Luft-Webmaschine ein Reflektor angeordnet, der von einer Lichtquelle bestrahlt wird. Vom Reflektor reflektiertes Licht wird von einem Detektor gemessen. Gelangt der Schussfaden während dem Durchlfliegen des Fachs zum Reflektor, so wird im Detektor ein Signal erzeugt.

Es zeigt sich allerdings, dass mit einem derartige Verfahren insbesondere spät im Maschinenzyklus auftretende Fehler nicht verlässlich gemessen werden können. Es stellt sich deshalb die Aufgabe, ein Verfahren der eingangs genannten Art bereitzustellen, dass auch noch spät im Maschinenzyklus auftretende Fehler zu detektieren vermag.

US 4 188 981 beschreibt ein Verfahren gemäss Oberbegriff des Anspruchs 1, bei welchem eine Lichtschranke an einem Führungszahn einer Luftblas-Webmaschine angeordnet wird.

Diese Aufgabe wird vom Verfahren gemäss Anspruch 1 gelöst. Erfindungsgemäss findet die Messung also erst statt, nachdem der Schussfaden vollständig ins Fach eingetragen worden ist und gegen den Blattanschlag bewegt wird. Hierzu wird ein optischer Sensor, insbesondere in Form einer Lichtschranke, so angeordnet, dass der Schussfaden den Messbereich durchläuft und oder zumindest in diesen eintritt, während sich das Blatt gegen den Anschlag bewegt. Dies kann z.B. erreicht werden, indem der Messbereich gegen den Schussfaden und/oder der Schussfaden gegen den Messbereich bewegt wird. Es wird geprüft, ob der Schussfaden den Messbereich in einem gewissen Sollzeitbereich erreicht bzw. durchquert - falls dies nicht der Fall ist, so kann auf einen Fehler geschlossen werden.

Erfindungsgemäss besitzt der Sensor zwei Teile, von denen einer bei einem oberen Querbalken und der zweite bei einem unteren Querbalken des Blatts befestigt wird, wobei sich der Messbereich zwischen den Teilen (20, 22) erstreckt. Dadurch ergibt sich eine Anordnung, die bei verschiedensten Maschinentypen eingesetzt werden kann.

Vorzugsweise ist der Messbereich so angeordnet, dass der Schussfaden erst erfasst wird, wenn das Blatt gegen den Anschlag hin bewegt wird. Dies erlaubt eine späte Messung.

Der Messbereich wird während dem Schussfadeneintrag vorzugsweise seitlich versetzt zur Eintragslinie des Schussfadens angeordnet, so dass der Schussfaden während dem Eintrag ins Fach nicht erfasst wird. Erst nach erfolgtem Eintrag, tritt der Schussfaden im Laufe seiner Bewegung zum Anschlag seitlich in den Messbereich ein. Auch dies erlaubt wiederum eine späte Messung.

Um eine relative Bewegung zwischen Messbereich und Schussfaden zu erzeugen, können die Bewegung des Blattes und/oder die Bewegung des Fadens genutzt werden. Hierzu kann z.B. ein Lichtgeber und/oder ein Lichtsensor und/oder ein Spiegel am Blatt angeordnet werden und sich mit dem Blatt mitbewegen. Werden sowohl Lichtgeber als auch Lichtsensor am Blatt angeordnet, so kann kann der Messbereich vom Blatt mitbewegt werden und den Schussfaden beispielsweise kurz vor der Berührung mit dem Blatt erfassen.

Vorzugsweise ist der Messbereich am Anfang, am Ende oder in einer Lücke, wobei unter Lücke ein Bereich zu verstehen ist, in welchem der Abstand zweier aufeinanderfolgender Kettfäden wesentlich grösser als der normale Kettfadenabstand ist. An diesen Orten steht relativ viel Platz zur Verfügung und die Kettfäden stören die Messung nicht.

Weitere bevorzugte Ausführungen der Erfindung ergeben sich aus den abhängigen Ansprüchen sowie aus der nun folgenden Beschreibung anhand der Figuren. Dabei zeigen:
Fig. 1 eine Webmaschine mit einer ersten Ausführung eines erfindungsgemässen Detektors,
Fig. 2 eine Seitenansicht des am Blatt montierten Sensors,
Fig. 3 eine Vorderansicht des Sensors alleine,
Fig. 4 eine Seitenansicht einer zweiten Ausführung des am Blatt montierten Sensors,

Fig. 1 und 2 zeigen einen Bereich der Schussfaden-Ankunftsseite einer Projektil-Webmaschine. Sichtbar ist das Blatt 1 mit einer Vielzahl von Blattstäben 2 und eine Klemme 3 für den Schussfaden 4. Schematisch dargestellt ist ferner das Fach 5 und die bereits gewobene Ware 6 mit dem Blattanschlag 7.

Zur Überwachung des Schussfadens ist am Ende des Blatts 1 ein optischer Sensor 10 vorgesehen. In der in Fig. 1 bis 3 gezeigten ersten Ausführung besteht der Sensor aus einem Kopfteil 20, einem Verbindungsteil 21 und einem Fussteil 22. Der Kopfteil 20 ist z.B. mit einer Schraube 23 am oberen Querbalken 24 des Blatts 1 festgeklemmt und der Fussteil 22 z.B. mit einer Schraube 25 am unteren Querbalken 26 des Blatts 1. Der Verbindungsteil 21 besteht aus einer länglichen Platte und verbindet den Kopfteil 20 mit dem Fussteil 22. Er kann z.B. als Printplatte ausgeführt sein, die elektrische Verbindungsleitungen 28 zwischen Kopfteil 20 und Fussteil 22 trägt.

Im Fussteil 22 ist eine Lichtquelle 15 angeordnet, die einen Lichtstrahl 17 auf einen Detektor 19 im Kopfteil 20 wirft. Der Sensor 10 bildet somit eine Lichtschranke mit einem Messbereich 27, der sich zwischen Lichtquelle 15 und Detektor 19 erstreckt.

Der Sensor 10 und der Messbereich 27 bewegen sich mit dem Blatt 1. Dabei ist der Messbereich 27 so angeordnet, dass er sich gerade ausserhalb des Fachs befindet, so dass die Kettfäden nicht in den Messbereich 27 treten.

Im Betrieb der Webmaschine wird nach dem Eintrag jeder Schussfaden in bekannter Weise von der Randfadenklemme 3 und einer am entgegengesetzten, nicht dargestellten Ende des Fachs 5 angeordneten zweiten Randfadenklemme erfasst, wobei je nach Webmaschinen- und Garntyp auf die Klemmen auch verzichtet werden kann. Wie aus Fig. 2 ersichtlich, bewegt sich nun das Blatt 1 in Richtung des Pfeils S gegen den Blattanschlag 7 der Ware 6. Dabei tritt der Schussfaden 4 in den Messbereich 27 ein und durchquert diesen, was zur einer Änderung der im Lichtdetektor 19 gemessenen Lichtmenge und somit zu einem entsprechenden Signalpuls führt.

Bei korrektem Schusseintrag und intaktem Schussfaden wird der Signalpuls immer zur gleichen Zeit (d.h. zum gleichen Zeitpunkt im Maschinenzyklus) auftreten. Wird zu diesem Zeitpunkt kein Signalpuls detektiert, so kann somit auf einen Fehler geschlossen und ein entsprechendes Fehlersignal erzeugt werden, welches z.B. zu einem Anhalten der Maschine führt.

Zusätzlich zum Zeitpunkt des Signalpulses kann auch dessen Länge bzw. Zeitdauer gemessen werden, die ein Mass für die Zeit ist, während der sich der Schussfaden im Messbereich befindet. Diese Zeitdauer ist, wenn sich der Messbereich 27 quer zur Längsrichtung des Schussfadens bewegt, ein Mass für die Dicke des Schussfadens. Anstelle der oder zusätzlich zur Zeitdauer des Signals kann auch die Amplitude des Signals gemessen werden, die ebenfalls ein Mass für den Querschnitt bzw. den Durchmesser des Fadens im Vergleich zur Querschnittsfläche des Messbereichs ist. Mit beiden Verfahren kann somit ein Mass für den Fadenquerschnitt bzw. die Fadendicke ermittelt werden.

Wenn z.B. zwei Schussfäden gleichzeitig eingetragen werden, kann so auch der Bruch von nur einem der Fäden detektiert werden. Wenn der Schussfaden in der Fachmitte bricht, kann dies ebenfalls über die Länge oder u.U. die Amplitude des Signalpulses gemessen werden, da der Schussfaden in diesem Falle seine Spannung verliert und optisch dicker scheint oder mehrlagig im Messbereich zu liegen kommt. In beiden Fällen kann durch einen Vergleich der gemessenen Zeitdauer mit einer Sollzeitdauer und/oder durch Vergleich der gemessenen Amplitude mit einer Sollamplitude der Fehler festgestellt werden.

Für eine genaue Messung der Fadendicke ist der Messbereich 27 nicht allzu dick zu wählen oder im Detektor 19 ist eine Abbildungsoptik vorzusehen, die den Schussfaden 4 in geeignetem Grössenverhältnis auf den Lichtdetektor abbildet.

Zur Bestimmung des Sollzeitpunkts und der Sollzeitdauer bzw. -amplitude des Signalpulses können Eichmessungen durchgeführt werden, was z.B. während dem normalen Betrieb der Webmaschine geschehen kann. Beispielsweise kann während mehreren Maschinenzyklen das Signal des Lichtdetektors aufgezeichnet und der Signalverlauf über die Zyklen gemittelt werden. Sodann können Sollzeitpunkt, Sollzeitdauer und Sollzeitamplitude oder ein Soll-Signalverlauf aus dem gemittelten Signal bestimmt werden. Möglich ist auch, spätere Signalverläufe z.B. mittels Subtraktion, Division oder Korrelationsrechnung mit dem gemittelten Signalverlauf zu vergleichen.

Um ein starkes Signal unabhängig vom Verschmutzungszustand der Lichtquelle 15 und des Detektors 19 zu erhalten, werden vorzugsweise zwei Messungen durchgeführt. Eine erste Messung findet dabei kurze Zeit vor dem erwarteten Zeitpunkt des Schussfadensignals statt und dient als Referenz. Während dem erwarteten Zeitpunkt des Schussfadensignals wird sodann eine Messung relativ zu dieser Referenz durchgeführt, z.B. indem das Schussfadensignal durch das Referenzsignal dividiert wird oder das Referenzsignal vom Schussfadensignal subtrahiert wird. Damit kann z.B. der Einfluss einer permanenten Verschmutzung der optischen Bauteile eliminiert werden.

Fig. 4 zeigt eine zweite Ausführung des erfindungsgemässen Sensors. Hier sind, wie gestrichelt angedeutet, die Lichtquelle 15 und der Lichtdetektor 19, sowie ein Strahlteiler 18 im Fussteil 22 angeordnet. Die Lichtquelle 15 sendet das Licht durch den Strahlteiler 18 in den Messbereich 27. Es trifft auf einen Reflektor oder Spiegel 29, der am Kopfteil 20 angeordnet ist. Von da wird es zurück auf den Strahlteiler 18 geworfen, von wo ein Teil auf den Lichtdetektor 19 reflektiert wird. Diese Ausführung hat den Vorteil, dass keine elektrische Verbindung zwischen Fuss- und Kopfteil notwendig ist. Gegebenenfalls kann auch auf den Verbindungsteil 21 verzichtet werden.

Es ist auch möglich, die in den obigen Ausführungsbeispielen beschriebene Messung zusätzlich oder alternativ an der Schusseintragsseite des Fachs 5 durchzuführen, indem ein entsprechender Sensor oder Reflektor an dem in Eintragsrichtung gesehen ersten Blattstab anordnet. An beiden Orten besteht mehr Platz als zwischen den Blattstäben und die Kettfäden stören den Lichtstrahl 17 nicht.

Falls mehrere Bahnen nebeneinander gewoben werden, kann die Messung auch in einer Lücke des Blatts zwischen zwei Bahnen durchgeführt werden.

Die Lichtquelle 15 und/oder der Lichtdektetor 19 können auch als optische Wellenleiter ausgestaltet sein, die mit einem an einem anderen Ort angeordneten Lichtgeber bzw. Detektorbaustein verbunden sind.

Das hier beschriebene Verfahren erlaubt eine Messung des Schussfadens zu einem späten Zeitpunkt im Maschinenzyklus, zu welchem der Schussfaden bereits vollständig ins Fach eingetragen ist und das Blatt sich bereits gegen den Blattanschlag bewegt. Somit können auch sehr späte Brüche oder andere Fehler noch erfasst werden.

Es kann für Projektilwebmaschinen, aber auch für Greiferwebmaschinen eingesetzt werden. Bei diesen beiden Webmaschinentypen wird das Blatt relativ stark gegenüber dem Schussfaden bewegt, was, insbesondere bei einem am Blatt angeordneten Sensor, eine gute Messung erlaubt. Auch eine Verwendung bei anderen Schusseintrags-Systemen ist jedoch an sich denkbar.

## Patentansprüche

1. Verfahren zur Schussfadenüberwachung in einer Webmaschine, in welcher ein Schussfaden (4) nach Eintrag ins Fach (5) vom Blatt (1) gegen den Blattanschlag (7) der Ware (6) geführt wird, wobei ein optischer Sensor (10) vorgesehen ist, mit dem die Anwesenheit des Fadens in einem Messbereich (27) detektiert wird, wobei der Messbereich (27) so angeordnet wird, dass der Schussfaden (4) nachdem er vollständig ins Fach (5) eingetragen ist, während der Bewegung des Blatts (1) gegen den Anschlag den Messbereich (27) erreicht und/oder durchquert, wobei geprüft wird, ob der Schussfaden den Messbereich (27) in einem Sollzeitbereich erreicht und/oder durchquert, **dadurch gekennzeichnet, dass** der Sensor zwei Teile (20, 22) aufweist, von denen einer bei einem oberen Querbalken (24) und der zweite bei einem unteren Querbalken (22) des Blatts befestigt wird, wobei sich der Messbereich (27) zwischen den Teilen (20, 22) erstreckt.

2. Verfahren nach Anspruch 1, wobei der Sensor (10) eine Lichtschranke ist.

3. Verfahren nach einem der vorangehenden Ansprüche, wobei der Messbereich (27) so angeordnet wird, dass der Schussfaden (4) erst in ihn eintritt, wenn das Blatt (1) gegen den Blattanschlag (7) hin bewegt wird

4. Verfahren nach einem der vorangehenden Ansprüche, wobei der Messbereich (27) während dem Schussfadeneintrag seitlich zu einer Eintragslinie des Schussfadens versetzt ist, so dass der Schussfaden (4) während dem Eintrag ins Fach nicht in den Messbereich (27) eintritt.

5. Verfahren nach einem der vorangehenden Ansprüche, wobei eine Lichtquelle (15) und/oder ein Lichtdetektor (19, 19') und/oder ein Reflektor (13, 29) am Blatt (1) angeordnet wird und vom Blatt mitbewegt wird, und insbesondere dass eine Lichtquelle (15) und ein Lichtdetektor (19) am Blatt (1) angeordnet sind.

6. Verfahren nach einem der vorangehenden Ansprüche, wobei am Blatt (1) ein Reflektor (13) angeordnet ist, auf welchen Licht (17) gestrahlt wird, wobei das Licht (17) einen Strahlteiler (18) durchtritt, bevor es auf den Reflektor (13) fällt, und das reflektiertes Licht ebenfalls durch den Strahlteiler (18) und dann auf einen Lichtdetektor (19, 19') fällt.

7. Verfahren nach einem der vorangehenden Ansprüche 5 oder 6, wobei der Reflektor so angeordnet ist, dass der Schussfaden bei der Bewegung des Blatts am Reflektor entlang streicht und/oder wobei der Reflektor ein retroreflektierender Reflektor ist.

8. Verfahren nach einem der vorangehenden Ansprüche, wobei der Messbereich (27) bei einem Anfang, einem Ende oder in einer Lücke der Kettfäden angeordnet wird.

9. Verfahren nach Anspruch 8, wobei ein Reflektor bei der in Eintragsrichtung gesehen ersten oder letzten Blattstrebe (2a) ausserhalb des Fachs angeordnet ist.

10. Verfahren nach einem der vorangehenden Ansprüche, wobei die Zeitdauer eines Signals, das vom Schussfaden (4) im Messbereich (27) erzeugt wird, mit einer Sollzeitdauer verglichen wird.

11. Verfahren nach einem der vorangehenden Ansprüche, wobei eine Signalamplitude eines vom Schussfaden (4) im Sensor (10) erzeugten Signals mit einer Sollamplitude verglichen wird

12. Verfahren nach einem der vorangehenden Ansprüche, wobei das Licht (17) von einer Lichtquelle (15) erzeugt und von einem Detektor (19) gemessen wird, und wobei die Lichtquelle (15) und der Detektor (19) gemeinsam in einem Bauteil (22) angeordnet sind.

13. Verfahren nach einem der vorangehenden Ansprüche, wobei der Schussfaden (4) nach dem Eintrag beiderseits des Fachs von Klemmen (3) erfasst wird, und wobei er den Messbereich (27) erst nach dem Erfassen durch die Klemmen (3) erreicht oder durchquert

14. Verfahren nach einem der vorangehenden Ansprüche, wobei vor einem erwarteten Signalzeitpunkt eine Referenzmessung zur Ermittlung eines Referenzsignals durchgeführt wird, und wobei während dem erwarteten Signalzeitpunkt eine relative Messung zum Referenzsignal durchgeführt wird.

15. Verfahren nach einem der vorangehenden Ansprüche, wobei die Webmaschine eine Projektilwebmaschine oder eine Greiferwebmaschine ist.

## Claims

1. Method for monitoring a weft yarn in a loom, wherein, after entry into the shed (5), a weft yarn (4) is led by the reed (1) against the beat-up (7) of the fabric, wherein an optical sensor (10) is provided by means of which the presence of the yarn in a measurement region (27) is detected, wherein the measurement region (27) is arranged such that the weft yarn (4), after being completely entered into the shed (5), reaches or crosses the measurement region (27) while the reed (1) is moving against the beat-up, wherein it is checked if the weft yarn reaches and/or crosses the measurement region (27) in a target time range, **characterized in that** the sensor comprises two parts (20, 22), one of which is mounted to an upper transversal bar (24) and the other to a lower transversal bar (22) of the reed, wherein the measurement region (27) extends between the two parts (20, 22).

2. Method of claim 1 wherein the sensor (10) is a light barrier.

3. Method of any of the preceding claims wherein the measurement region (27) is arranged such that the weft yarn (4) only enters it when the reed (1) is being moved against the beat-up (7).

4. Method of any of the preceding claims wherein the measurement region (27) is laterally displaced in respect to the entry line of the weft yarn such that the weft yarn (4) does not enter the measuring range (27) while entering the shed.

5. Method of any of the preceding claims wherein a light source (15) and/or a light detector (19, 19') and/or a reflector (13, 29) is arranged on the reed (1) and moved along by the reed, and in particular that a light source (15) and a light detector (19) are arranged on the reed (1).

6. Method of any of the preceding claims wherein a reflector (13) is arranged on the reed (1), which reflector is illuminated by light (17), wherein the light (17) crosses a beam splitter (18) prior to falling on the reflector (13) and the reflected light also falls onto the beam splitter (18) and then onto a light detector (19, 19').

7. Method of any of the preceding claims 5 or 6, wherein the reflector is arranged such that the weft yarn slides along the reflector during the motion of the reed and/or wherein the reflector is a retro-reflecting reflector.

8. Method of any of the preceding claims wherein the measurement region (27) is arranged at a beginning, at an end or in a gap of the warp threads.

9. Method of claim 8 wherein a reflector is arranged, when viewed from the entry direction, at the first or last reed strut (2a) outside the shed.

10. Method of any of the preceding claims wherein the time duration of a signal generated by the weft yarn (4) in the measurement region (27) is compared to a target time duration.

11. Method of any of the preceding claims wherein a signal amplitude of a signal generated by the weft yarn (4) in the sensor (10) is compared to a target amplitude.

12. Method of any of the preceding claims wherein the light (17) is generated by a light source and measured by a detector (19), and wherein the light source (15) and the detector (19) are commonly arranged in one component (22).

13. Method of any of the preceding claims, wherein the weft yarn (4) is seized, after entry, at both sides of the shed by clamps (3), and wherein it reaches or crosses the measurement region (27) only after being seized by the clamps (3).

14. Method of any of the preceding claims, wherein a reference measurement is carried out prior to an expected signal time for determining a reference signal, and wherein, during the expected signal time, a relative measurement in respect to the reference signal is carried out.

15. Method of any of the preceding claims wherein the loom is a projectile loom or a gripper loom.

## Revendications

1. Procédé de surveillance de l'insertion des fils de trame dans un métier à tisser, dans lequel un fil de trame (4) est amené par le peigne (1) contre la butée de battage (7) contre le tissu (6) après avoir été inséré dans la foule (5), et dans lequel un détecteur optique (10) qui détecte la présence du fil dans une zone de mesure (27) est prévu, la zone de mesure (27) étant disposée de telle sorte que le fil de trame (4) qui a été inséré complètement dans la foule (5) atteint et/ou traverse la zone de mesure (27) pendant le déplacement du peigne (1) contre la butée, et dans lequel on vérifie si le fil de trame a atteint et/ou traversé la zone de mesure (27) dans une plage de temps de consigne,
**caractérisé en ce que**
le détecteur présente deux parties (20, 22) dont l'une est fixée sur la traverse supérieure (24) et la deuxième sur une traverse inférieure (22) du peigne et la zone de mesure (27) s'étend entre les parties (20, 22).

2. Procédé selon la revendication 1, dans lequel le détecteur (10) est une barrière lumineuse.

3. Procédé selon l'une des revendications précédentes, dans lequel la zone de mesure (27) est disposée de telle sorte que le fil de trame (4) n'y pénètre que lorsque le peigne (1) est déplacé contre la butée de peigne (7).

4. Procédé selon l'une des revendications précédentes, dans lequel la zone de mesure (27) est décalée vers une ligne d'introduction du fil de trame pendant l'introduction du fil de trame de telle sorte que le fil de trame (4) n'entre pas dans la zone de mesure (27) pendant son insertion dans la foule.

5. Procédé selon l'une des revendications précédentes, dans lequel une source lumineuse (15) et/ou un détecteur de lumière (19, 19') et/ou un réflecteur (13, 29) sont disposés sur le peigne (1) et sont entraînés conjointement avec le peigne, et en particulier en ce qu'une source de lumière (15) et un détecteur de lumière (19) sont disposés sur le peigne (1).

6. Procédé selon l'une des revendications précédentes, dans lequel un réflecteur (13) sur lequel de la lumière (17) est émise est disposé sur le peigne (1), la lumière (17) traversant un diviseur de faisceau (18) avant d'aboutir sur le réflecteur (13), la lumière réfléchie traversant également le diviseur de faisceau (18) avant d'aboutir sur un détecteur de lumière (19, 19').

7. Procédé selon l'une des revendications 5 ou 6 qui précèdent, dans lequel le réflecteur est disposé de telle sorte que le fil de trame glisse le long du réflecteur lors du déplacement du peigne et/ou dans lequel le réflecteur est un réflecteur rétroréfléchissant.

8. Procédé selon l'une des revendications précédentes, dans lequel la zone de mesure (27) est disposée au début, à la fin ou dans un intervalle entre les fils de chaîne.

9. Procédé selon la revendication 8, dans lequel un réflecteur est disposé à l'extérieur de la foule sur le montant de peigne (2a) situé en première ou en dernière position dans la direction d'insertion.

10. Procédé selon l'une des revendications précédentes, dans lequel la durée d'un signal émis par le fil de trame (4) dans la zone de mesure (27) est comparée à une durée de consigne.

11. Procédé selon l'une des revendications précédentes, dans lequel l'amplitude du signal formée par le fil de trame (4) dans le détecteur (10) est comparée à une amplitude de consigne.

12. Procédé selon l'une des revendications précédentes, dans lequel la lumière (17) est émise par une source de lumière (15) et est mesurée par un détecteur (19), la source de lumière (15) et le détecteur (19) étant disposés ensemble dans un composant (22).

13. Procédé selon l'une des revendications précédentes, dans lequel le fil de trame (4) est saisi après son introduction par des pinces (3) situées des deux côtés de la foule, le fil de trame n'atteignant ou ne traversant la zone de mesure (27) qu'après avoir été saisi par les pinces (3).

14. Procédé selon l'une des revendications précédentes, dans lequel avant un instant attendu du signal, on réalise une mesure de référence destinée à déterminer un signal de référence et dans lequel une mesure relative par rapport au signal de référence est réalisée à l'instant attendu du signal.

15. Procédé selon l'une des revendications précédentes, dans lequel le métier à tisser est un métier à tisser à projectile ou un métier à tisser à lance.
